# FASCICULE DE BREVET EUROPEEN

(11) **EP 0 466 992 B1**
(45) Date de publication et mention de la délivrance du brevet: **15.12.1993**
(21) Numéro de dépôt: 90402054.2
(22) Date de dépôt: 17.07.1990
(51) Int. Cl.: E04F 13/12, E04F 13/08

(54) **Ensemble d'habillage de façades**
Fassadebekleidungseinheit
Façade cover assembly

(43) Date de publication de la demande: 22.01.1992
(73) Titulaire: HAIRONVILLE S.A., F-55000 Bar le Duc (FR)
(72) Inventeur: Huvet, Jean-Marie, F-55170 Ancerville (FR)
(74) Mandataire: Colas, Jean-Pierre

(56) Documents cités:
- FR-A- 1 180 782
- FR-A- 2 231 829
- GB-A- 2 166 772
- US-A- 1 693 438
- US-A- 2 128 976
- US-A- 2 862 585
- US-A- 3 681 885
- US-A- 4 063 393

## Description

La présente invention est relative à un ensemble d'habillage de façades, comprenant des panneaux rectangulaires, plans dans leur ensemble, et des organes de fixation desdits panneaux sur une structure support.

Afin d'habiller les façades d'un bâtiment, tant dans le secteur de la construction neuve que dans celui de la rénovation, on utilise habituellement des panneaux rectangulaires, plans dans leur ensemble, mais pouvant présenter des ondulations, en métal ou en matière plastique. Ces panneaux, qui peuvent être de dimensions quelconques, sont reliés à une structure-support, telle qu'un mur ou une charpente, par des organes de fixation, solidement fixés à la structure-support, et qui peuvent être constitués par des poutrelles verticales et horizontales. Les panneaux sont habituellement fixés sur ces organes de fixation par vissage ou agrafage. On s'efforce habituellement de rendre les fixations peu visibles, et peu accessibles aux agents atmosphériques.

Les panneaux peuvent être pourvus intérieurement d'une couche d'isolant thermique et/ou phonique, et on prévoit, en général, une lame d'air ventilé entre les panneaux et le mur.

On a proposé, dans FR-A-1.180.782, des panneaux formés d'une tôle dont les bords sont pliés, un des bords portant des prolongements plans, parallèles à la zone centrale du panneau et s'écartant de celle-ci, ces prolongements présentant des trous pour le passage de clous de fixation, alors que le bord opposé du panneau présente des prolongements analogues, mais dépourvus de trous, et disposés pour pénétrer dans des passages, situés entre les prolongements pourvus de trous d'un panneau adjacent, ces prolongements sans trous constituant des sortes d'ergots destinés à maintenir en place le panneau par rapport au panneau adjacent. Ce système exige un certain soin pour la mise en place, et procure une étanchéité imparfaite.

La présente invention a pour but de fournir un ensemble d'habillage de façade du type qu'on vient d'indiquer, qui présente une meilleure étanchéité et soit d'une mise en place plus facile, tout en restant d'un faible prix de revient tant pour l'obtention de chacun des panneaux et des organes de fixation, que pour leur transport et surtout leur mise en place. Cet ensemble d'habillage doit en outre permettre des effets esthétiques, par combinaison d'éléments modulaires standards de plusieurs dimensions, permettant des poses à joints alignés ou décalés. Bien entendu, il est désirable que l'ensemble ait une bonne résistance aux intempéries et au feu.

Pour permettre d'atteindre ce résultat, l'invention fournit un ensemble d'habillage de façades, comprenant des panneaux rectangulaires, plans dans leur ensemble, et des organes de fixation desdits panneaux sur une structure-support, chaque panneau étant formé d'une pièce de tôle unique, pliée pour constituer une zone centrale plane, rectangulaire, et quatre bords plans inclinés par rapport à cette zone centrale,
- un premier de ces bords portant un premier prolongement plan, parallèle à la zone centrale et s'écartant de celle-ci, et pourvu de moyens de liaison avec les organes de fixation,
- un second de ces bords, opposé au premier, portant un second prolongement plan, parallèle à la zone centrale et s'écartant de celle-ci,
- des moyens pour accrocher deux panneaux adjacents l'un à l'autre, ces moyens comprenant des trous sur le premier bord et des ergots sur le second bord,

caractérisé en ce que le second prolongement plan est conçu pour venir se superposer au premier prolongement plan et porte sa face écartée du plan de la zone centrale, des ergots qui, lors du montage, pénètrent dans les trous du premier prolongement plan d'un panneau adjacent pour coopérer avec la face opposée de ce prolongement plan.

Comme on le comprend, le premier prolongement de chaque panneau se trouve placé entre le second prolongement du panneau voisin et les organes de fixation, alors que, par son second prolongement, il recouvre à son tour un panneau voisin, un peu à la manière des tuiles d'un toit.

De préférence, les moyens de liaison avec les organes de fixation, ainsi que les trous et ergots d' accrochage, sont du type à mise en place avec déplacement latéral, l'amplitude et le sens de déplacement étant les mêmes pour les fixations et les accrochages, si bien que la mise en place d'un panneau sur des moyens de fixation et sur un panneau adjacent déjà mis en place se fait d'un seul mouvement, et les moyens de fixation portent des moyens de blocage pour empêcher un mouvement inverse du panneau.

On conçoit que les temps de montage de l'ensemble d'habillage sont extrêmement réduits, puisqu'un seul mouvement est nécessaire pour fixer un panneau à la fois sur les organes de fixation et sur le panneau adjacent.

Suivant un premier mode de réalisation, les moyens de liaison avec les organes de fixation sont constitués par des trous pratiqués dans ledit premier prolongement, et conçus pour être traversés par des ergots portés par les organes de fixation.

Suivant un autre mode de réalisation, les moyens de liaison avec les organes de fixation comprennent des ergots portés par ledit prolongement plan, et conçus pour pénétrer dans des trous prévus dans les organes de fixation. Dans un cas comme dans l'autre, si la mise en place se fait avec déplacement latéral, il est clair que les dimensions des trous, dans le sens latéral, doivent être calculées pour permettre le déplacement correspondant des ergots.

De préférence, les organes de fixation comprennent des profilés verticaux portant, selon le cas, des ergots ou des trous, en deux lignes verticales, l'espacement entre ergots et trous successifs correspondant à la dimension verticale d'un panneau, ou un multiple simple de celle-ci. Dans ce cas, les deux prolongements correspondront aux côtés supérieur et inférieur du panneau, le premier prolongement étant de préférence le prolongement supérieur, de façon à empêcher les infiltrations de pluie à l'intérieur, toujours à la façon des tuiles d'un toit.

Avantageusement, les profilés verticaux dont on vient de parler comportent une zone centrale déprimée entre les lignes d'ergots ou trous, et les bords des panneaux qui ne portent pas de prolongement sont un peu plus larges que les autres bords, et pénètrent dans ladite zone centrale déprimée, et des moyens de blocage viennent serrer la partie externe de ces bords entre eux-mêmes et le flan de ladite zone déprimée.

On obtient ainsi, de façon simple, un chenal d'écoulement des eaux de pluie, constitué par la zone centrale déprimée des profilés verticaux. D'autre part, les moyens de blocage peuvent être utilisés comme des éléments de masquage des joints.

L'invention va maintenant être exposée de façon plus détaillée à l'aide d'exemples illustrés avec les dessins, parmi lesquels :

Figure 1 est une vue en plan du flan de tôle à partir duquel est fabriqué un panneau.

Figure 2 est une vue en élévation partielle, avec arrachage, d'un ensemble d'habillage terminé, comportant plusieurs panneaux.

Figure 3 est une coupe verticale selon la ligne III-III de la figure 2.

Figure 4 est une vue en coupe horizontale, selon la ligne IV-IV de la figure 2, montrant les bords d'un panneau et un organe de fixation.

Figure 5 est une coupe horizontale agrandie selon la ligne V-V de la figure 2.

Figure 6 est une vue partielle d'un panneau, montrant le premier bord, dans un second mode de réalisation.

Figure 7 est une vue en coupe, analogue à la figure 4, dans le mode de réalisation de la figure 6.

Figure 8 est une vue en perspective partielle de l'organe de fixation de la figure 3.

Figures 9 à 11 sont des exemples de disposition de panneaux pour les habillages de façades.

Le flan représenté à la figure 1 comprend une partie centrale plane, qui se raccorde par des lignes de pliage 2, 3, 4, 5 à des parties 6, 7, 8, 9 destinées à constituer les bords inclinés. L'une de ces parties 6 est elle-même reliée par l'intermédiaire d'une ligne de pliage 10 à une partie 11 destinée à constituer le premier prolongement. La partie 8 destinée à former le bord opposé est également reliée, par une ligne de pliage 12, à une partie 13 destinée à former le second prolongement.

Il est clair que les lignes de pliage 2 à 5, 10 et 12 ne sont pas nécessairement visibles sur le flanc lui-même avant qu'on ait procédé au pliage.

La partie destinée à constituer le premier prolongement 11 présente deux trous 14 et 15, rectangulaires et identiques, et deux trous en forme de poire 16 et 17, dont on verra plus loin la fonction.

Si on se reporte maintenant à la figure 2, on voit que le flan a été plié selon les lignes de pliage 2 à 5, pour former des arêtes auxquelles on a donné les mêmes références, et qui séparent le panneau central 1 des bords inclinés 6 à 9. Les bords 6 et 8 ont été pliés en sens inverse selon les lignes de pliage 10 et 12, devenues les arêtes pourvues des mêmes repères, si bien que les prolongements 11 et 13 sont dans des plans parallèles à celui de la partie centrale 1, mais décalés par rapport à ce dernier plan.

Par ailleurs, on a soudé sur la face interne du prolongement 13, c'est-à-dire sur la face qui est du côté opposé à la partie centrale, deux ergots 18 et 19, dont l'un est représenté en coupe à la figure 5.

La figure 4 permet de comprendre la manière dont un panneau est fixé sur l'organe de fixation. L'organe de fixation 20, constitué d'un profilé d'aluminium par exemple, comporte un corps central 21, traversé par des trous de fixation 22, par lesquels il est monté, au moyen de vis non représentée et de fer 23 sur un mur 24. Le corps central 21, de forme générale plane, porte deux ailes perpendiculaires 25 et 26. Ces ailes sont approximativement planes et contenues dans le même plan. Elles présentent cependant un gradin 27, 28 à une certaine distance de leur extrémité, si bien que celle-ci est plus éloignée du mur 24 que la partie centrale, qui est déprimée. En outre, la partie centrale 21 présente, à l'opposé des trous de fixation 22, une rainure longitudinale 29, à bords parallèles, et dans laquelle vient se coincer une aile d'une pièce de blocage 30. Chacune des ailes 25, 26 porte, près de son extrémité, une série de tétons 31, 32, régulièrement espacés, et qui portent eux-mêmes chacun un disque 33, 34, parallèle au flan de l'aile 25, 26. Le diamètre des disques 33, 34 est très légèrement inférieur à celui de la partie large des trous 16, 17 en forme de poire, alors que le diamètre des tétons 31, 32 est un peu inférieur à la largeur de la partie rétrécie des mêmes trous 16, 17. On conçoit qu'il est possible de faire pénétrer les disques 33, 34 à l'intérieur des trous 16, 17, puis par un déplacement latéral, d'immobiliser le panneau, le téton 31, 32 étant dans la partie rétrécie du trou 16, 17.

Simultanément, lors du montage, les ergots 18, 19 pénètrent dans les trous 14, 15 du panneau préalablement mis en place, c'est-à-dire plus bas si on considère la figure 2, et le déplacement latéral amène l'ergot 18, 19 à coopérer avec la face inférieure du prolongement 11 du panneau correspondant. La présence des disques 32 et 33, mis en place préalablement sur le panneau inférieur, ne gêne pas la mise en place du nouveau panneau, attendu qu'ils se trouvent dans l'espace créé par la forme du bord incliné 8, et en partie sous la partie centrale 1 du panneau, laquelle est écartée du plan contenant ces disques, ainsi qu'on peut le voir à la figure 4.

Les bords latéraux 7 et 9 sont, grâce à la forme du flanc, un peu plus longs que les bords supérieur et inférieur 6 et 8. La différence correspond à l'importance du gradin 27, 28 de l'organe de fixation.

Après que les panneaux ont été mis en place par déplacement latéral, la pièce de blocage est montée à force sur la rainure 29 de l'organe de fixation. Elle présente un corps à section en forme de trapèze, dont les bords tiennent immobilisés les bords 7 et 9 de deux panneaux adjacents dans le sens horizontal, empêchant ainsi un déplacement latéral en sens inverse de celui qui a eu lieu lors du montage. Une nervure, en saillie sur le corps, est enfoncée dans la rainure 29.

Les figures 6 à 8 sont relatives à une variante de l'ensemble qu'on vient de décrire.

Cette variante affecte uniquement le prolongement supérieur 11, si bien que le panneau n'est pas représenté en entier sur la figure 6. La différence consiste en ce que le prolongement 11, de plus petites dimensions, ne comporte plus les trous en forme de poire 16 et 17. Sur sa face interne, le prolongement 11 porte des ergots 40, 41, analogues aux ergots 18 et 19 portés par la face interne du prolongement inférieur 13. L'organe de fixation, au lieu de porter des tétons 31, 32, eux-mêmes porteurs de disques 33, 34, présente une série de trous 42, 43, pratiqués à intervalles réguliers sur ses ailes 25, 26.

On comprend que les dimensions des trous 42, 43, ainsi que des ergots 40, 41, de même que leurs dimensions, sont calculés pour qu'on puisse encore monter un panneau par un seul mouvement de déplacement latéral. Pour une sûreté supplémentaire, une pièce de renforcement 44, 45 est prévue à la partie inférieure de l'aile 25, 26 de l'organe de fixation, les pièces de renforcement constituent des goussets dans lesquels pénètre l'extrémité libre de l'ergot 40, 41. La déformation de celle-ci, sous l'effet d'une force extérieure tendant, par exemple, à écarter le panneau du mur et de l'organe de fixation, est ainsi empêchée ou rendue plus difficile.

Il est clair que l'on peut prévoir également de telles pièces de renforcement à proximité des trous 14, 15 pour empêcher une déformation des ergots 18 et 19.

Les deux modes de réalisation qu'on vient d'exposer procurent à peu près les mêmes avantages. On notera toutefois que le panneau de la figure 6 est un peu plus léger que celui des figures 1 à 5. En revanche, la disposition de la figure 2 permet, à la pose de chaque panneau, de contrôler visuellement si le panneau précédent a été correctement mis en place sur l'organe de fixation.

Les figures 9 à 11 illustrent différents modes de pose de panneaux selon l'invention, la figure 9 montre des joints alignés et la figure 10 des joints décalés. La figure 11 montre l'emploi de panneaux de dimensions différentes, les grands panneaux ayant une largeur double de celle des petits panneaux.

Il est clair que bien d'autres variantes de disposition sont possibles, tout en gardant les avantages de la structure de l'invention.

Le vide résultant du décalage entre le plan de la partie centrale 1 et celui des prolongements 11 et 13 peut, bien évidemment, être mis à profit pour y disposer des couches de matière isolante thermique et/ou phonique, ou encore des matières destinées à améliorer la résistance au feu.

On appréciera également le fait que les panneaux, avant montage, sont empilables les uns dans les autres, ce qui diminue les frais de transport.

## Revendications

1. Ensemble d'habillage de façades, comprenant des panneaux rectangulaires, plans dans leur ensemble, et des organes de fixation desdits panneaux sur une structure support, chaque panneau étant formé d'une pièce de tôle unique, pliée pour constituer une zone centrale plane (1), rectangulaire, quatre bords inclinés par rapport à la zone centrale,
- un premier (6) de ces bords portant un premier prolongement plan (11), parallèle à la zone centrale et s'écartant de celle-ci, et pourvu de moyens de liaison (16, 17; 40, 41) avec les organes de fixation (21),
- un second (8) de ces bords, opposé au premier, portant un second prolongement plan (13), parallèle à la zone centrale et s'écartant de celle-ci,
- des moyens pour accrocher deux panneaux adjacents l'un à l'autre, ces moyens comprenant des trous sur le premier bord et des ergots sur le second bord,
caractérisé en ce que le second prolongement plan (13) est conçu pour venir se superposer au premier prolongement plan (11) et porte sa face écartée du plan de la zone centrale, des ergots (18, 19) qui, lors du montage, pénètrent dans les trous (14, 15) du premier prolongement plan (11) d'un panneau adjacent pour coopérer avec la face opposée de ce prolongement plan.

2. Ensemble selon la revendication 1, caractérisé en ce que les moyens de liaison avec les organes de fixation, ainsi que les trous (17, 18) et ergots d'accrochage sont du type à mise en place avec déplacement latéral, l'amplitude et le sens du déplacement étant les mêmes pour les fixations et les accrochages, si bien que la mise en place d'un panneau sur des moyens de fixation et sur un panneau adjacent déjà mis en place peut se faire d'un seul mouvement, et les moyens de fixation portent des moyens de blocage pour empêcher un mouvement inverse du panneau.

3. Ensemble selon la revendication 2, caractérisé en ce que les moyens de liaison avec les organes de fixation sont constitués par des trous (16, 17) pratiqués dans ledit prolongement plan et conçus pour être traversés par des ergots (31, 33; 32, 34) portés par les organes de fixation.

4. Ensemble selon la revendication 2, caractérisé en ce que les moyens de liaison avec les organes de fixation comprennent des ergots (40, 41) portés par ledit prolongement plan et conçus pour pénétrer dans des trous (42, 43) prévus dans les organes de fixation.

5. Ensemble selon l'une des revendications 1 à 4, caractérisé en ce que les ergots (18, 19; 40, 41) portés par le prolongement sont constitués par des pièces de tôle pliées en Z et dont une extrémité est fixée sur le panneau; et il est prévu, sur le panneau et/ou sur l'organe de fixation, un dispositif de renforcement (44, 45) formant un gousset dans lequel s'engage l'extrémité libre de l'ergot lors du montage.

6. Ensemble selon l'une des revendications 1 à 5, caractérisé en ce que les organes de fixation comprennent des profilés verticaux (21) portant des ergots (31, 33; 32, 34) ou des trous (42, 43) en deux lignes verticales, l'espacement entre ergots ou trous successifs correspondant à la dimension verticale d'un panneau, ou à un sous-multiple de celle-ci.

7. Ensemble selon la revendication 6, caractérisé en ce que les profilés comportent une zone centrale déprimée entre les lignes d'ergots ou trous, et les bords (7, 9) qui ne portent pas de prolongement sont un peu plus larges que les autres bords et pénètrent dans ladite zone centrale déprimée, et des moyens de blocage (30) viennent serrer la partie externe de ces bords entre eux-mêmes et le flanc de ladite zone déprimée.

8. Ensemble selon l'une des revendications 1 à 7, caractérisé en ce que les prolongements plans (11, 13) se raccordent directement au bord incliné adjacent (6, 8).

## Patentansprüche

1. Fassadenverkleidungseinheit, bestehend aus rechteckigen, insgesamt ebenen Tafeln und Organen zur Befestigung dieser Tafeln an einer Tragstruktur, wobei jede Tafel aus einem einzigen Blechstück besteht, das zur Bildung eines rechteckigen, ebenen Mittelbereichs (1) und von vier gegen diesen geneigten Rändern gebogen ist, deren erster (6) eine erste zum Mittelbereich parallele und sich von diesem entfernende, ebene Verlängerung (11) trägt, die mit Mitteln (16, 17; 40, 41) zur Verbindung mit den Befestigungsorganen (21) versehen ist, und deren zweiter (8), der dem ersten entgegengesetzt ist, eine zweite zum Mittelbereich parallele und sich von diesem entfernende, ebene Verlängerung (13) trägt, und Mittel zum gegenseitigen Verhaken von zwei benachbarten Tafeln, die aus Löchern auf dem ersten Rand und Haken auf dem zweiten Rand bestehen,
dadurch gekennzeichnet, daß die zweite ebene Verlängerung (13) so ausgebildet ist, daß sie der ersten ebenen Verlängerung (11) überlagert werden kann, und auf ihrer von der Ebene des Mittelbereichs entfernten Seite Haken (18, 19) trägt, die bei der Montage in die Löcher (14, 15) der ersten ebenen Verlängerung (11) einer benachbarten Tafel eintreten, um mit der entgegengesetzen Seite dieser ebenen Verlängerung zusammenzuwirken.

2. Einheit nach Anspruch 1, dadurch gekennzeichnet, daß die Mittel zur Verbindung mit den Befestigungsorganen sowie die zur Verhakung dienenden Löcher (17, 18) und Haken unter seitlicher Bewegung anbringbar sind, wobei die Amplitude und die Richtung der Bewegung bei den Befestigungen und den Verhakungen gleich sind, so daß die Anbringung einer Tafel an den Befestigungsmitteln und an einer bereits angebrachten benachbarten Tafel in einer einzigen Bewegung vor sich gehen kann, und die Befestigungsmittel Blockiermittel zum Verhindern einer entgegengesetzten Bewegung der Tafel besitzen.

3. Einheit nach Anspruch 2, dadurch gekennzeichnet, daß die Mittel zur Verbindung mit den Befestigungsorganen aus Löchern (16, 17) bestehen, die in dieser ebenen Verlängerung vorgesehen sind und so ausgebildet sind, daß sie von von den Befestigungsorganen getragenen Haken (31, 33; 32, 34) durchquert werden können.

4. Einheit nach Anspruch 2, dadurch gekennzeichnet, daß die Mittel zur Verbindung mit den Befestigungsorganen Haken (40, 41) umfassen, die von dieser ebenen Verlängerung gebildet sind und so ausgebildet sind, daß sie in in den Befestigungsorganen vorgesehene Löcher (42, 43) eintreten.

5. Einheit nach einem der Ansprüche 1 bis 4, dadurch gekennzeichnet, daß die von den Verlängerungen getragenen Haken (18, 19; 40, 41) aus Z-förmig gebogenen Blechstücken gebildet sind, deren eines Ende an der Tafel befestigt ist, und auf der Tafel und/oder auf dem Befestigungsorgan eine Verstärkungsvorrichtung (44, 45) vorgesehen ist, das eine Tasche bildet, in die das freie Ende des Hakens bei der Montage eintritt.

6. Einheit nach einem der Ansprüche 1 bis 5, dadurch gekennzeichnet, daß die Befestigungsorgane vertikale Profile (21) umfassen, die Haken (31, 33; 32, 34) oder Löcher (42, 43) in zwei vertikalen Reihen tragen, wobei der Abstand zwischen aufeinanderfolgenden Haken oder Löchern der vertikalen Abmessung einer Tafel entspricht oder ganzzahlig in dieser enthalten ist.

7. Einheit nach Anspruch 6, dadurch gekennzeichnet, daß die Profile zwischen den Reihen von Haken oder Löchern einen vertieften Bereich besitzen, daß die keine Verlängerungen tragenden Ränder (7, 9) etwas breiter als die anderen Ränder sind und in diesen zentralen vertieften Bereich eintreten, und daß Blockiermittel (30) den äußeren Teil dieser Ränder zwischen sich und der Flanke dieses vertieften Bereichs festklemmen.

8. Einheit nach einem der Ansprüche 1 bis 7, dadurch gekennzeichnet, daß die ebenen Verlängerungen (11, 13) direkt an den benachbarten geneigten Rand (6, 7) anschließen.

## Claims

1. Facade cladding assembly, comprising rectangular panels, plane overall, and members for fixing the said panels to a supporting structure, each panel being formed by a single sheet-metal piece, bent in order to form a rectangular flat central region (1), with four edges sloping with respect to the central region,
- a first one (6) of these edges carrying a first flat extension (11), parallel to the central region and moving away from it, and having means of connection (16, 17; 40, 41) to the fixing members (21),
- a second one (8) of these edges, opposite to the first, carrying a second flat extension (13), parallel to the central region and moving away from it;
- means for attaching two adjacent panels to each other, these means comprising holes on the first edge and pins on the second edge,
characterised in that the second flat extension (13) is designed to be superimposed on the first flat extension (11) and bears, on its face away from the plane of the central region, pins (18, 19) which, at the time of mounting, enter the holes (14, 15) in the first flat extension (11) of an adjacent panel in order to cooperate with the opposite face of this flat extension.

2. Assembly according to Claim 1, characterised in that the means of connection with the fixing members, as well as the holes (17, 18) and attaching pins, are of the type which are fitted with a lateral movement, the amplitude and direction of the movement being the same for the fixings and attachments, so that the fitting of a panel to fixing means and to an adjacent panel already put in place may be effected in a single movement, and the fixing means carry locking means for preventing a reverse movement of the panel.

3. Assembly according to Claim 2, characterised in that the means of connection with the fixing members consist of holes (16, 17) made in the said flat extension and designed to have pins (31, 33; 32, 34) carried by the fixing members pass through them.

4. Assembly according to Claim 2, characterised in that the means of connection with the fixing members comprise pins (40, 41) carried by the said flat extension and designed to enter the holes (42, 43) provided in the fixing members.

5. Assembly according to one of Claims 1 to 4, characterised in that the pins (18, 19; 40, 41) carried by the extension are formed by pieces of sheet metal bent into a Z and one end of which is fixed to the panel; and, on the panel and/or on the fixing member, a reinforcement device (44, 45) is provided, forming a gusset in which the free end of the pin engages at the time of mounting.

6. Assembly according to one of Claims 1 to 5, characterised in that the fixing members comprise vertical profiled sections (21) carrying pins (31, 33; 32, 34) or holes (42, 43) in two vertical lines, the spacing between successive pins or holes corresponding to the vertical dimension of a panel or to a submultiple thereof.

7. Assembly according to Claim 6, characterised in that the profiled sections have a depressed central region between the lines of pines or holes, and the edges (7, 9) which do not carry any extension are a little wider than the other edges and enter the said depressed central region, and locking means (30) grip the external part of these edges between themselves and the edge of the said depressed region.

8. Assembly according to one of Claims 1 to 7, characterised in that the flat extensions (11, 13) are connected directly to the adjacent sloping edge (6, 8).
